# EUROPÄISCHE PATENTSCHRIFT

(11) **EP 2 578 732 B1**
(45) Veröffentlichungstag und Bekanntmachung des Hinweises auf die Patenterteilung: **30.04.2014**
(21) Anmeldenummer: 11184019.5
(22) Anmeldetag: 05.10.2011
(51) Int. Cl.: D03C 9/06

(54) **Webschaft mit einem Leichtbau-Schaftstab**
Heald shaft with a lightweight shaft rod
Corde à lisse dotée d'un liteau de construction légère

(43) Veröffentlichungstag der Anmeldung: 10.04.2013
(73) Patentinhaber: Groz-Beckert KG, 72458 Albstadt (DE)
(72) Erfinder: Gerth, Christian, Dr., 72458 Albstadt (DE); Simmack, Ralph, 72459 Albstadt (DE); Pfeffer, Bernd, 72401 Haigerloch (DE)
(74) Vertreter: Rüger, Barthelt & Abel

(56) Entgegenhaltungen:
- EP-A1- 0 513 281
- EP-A1- 2 202 338
- WO-A2-2004/027134
- DE-A1- 10 116 813
- DE-A1- 19 816 950
- JP-U- 63 002 783
- JP-U- H01 122 079

## Beschreibung

Die Erfindung betrifft einen Webschaft mit einem Schaftstab, der aus einem faserverstärkten Kunststoffmaterial aufgebaut ist. Insbesondere betrifft die Erfindung die Verbindung zwischen den Seitenstützen des Webschafts und den Schaftstäben.

Webschäfte sind in der Regel rechteckige rahmenförmige Gebilde mit langen horizontal angeordneten Schaftstäben und vertikalen Seitenstützen, die die Schaftstäbe an ihren jeweiligen Enden untereinander verbinden. Die Schaftstäbe tragen Litzentragschienen zur Aufnahme von Weblitzen. Die Grundstruktur eines solchen Webschafts kann bspw. der DE 101 16 813 B4 oder auch der EP 0 531 886 A1, der EP 0 659 178 B2 oder der EP 1 985 733 A1 entnommen werden. Zum Aufbringen der Litzen auf die Litzentragschienen müssen die Webschäfte demontierbar sein. Dazu sind die Seitenstützen durch geeignete Eckverbinder mit den Schaftstäben verbunden. Die Eckverbinder sind meist als Klemm- und oder Spanneinrichtungen ausgebildet. Diese dienen dazu, die Längskräfte der Seitenstützen so in die Schaftstäbe einzuleiten, dass diese keinen Schaden nehmen.

Die EP 0 513 281 B1 schlägt dazu vor, an dem Ende des Schaftstabs zwei Blechplatten anzubringen, zwischen denen Klötze fest angebracht sind. Die Blechplatten und die Klötze definieren einen Hohlraum, in den ein Vorsprung der Seitenstütze passt. Einer der Klötze ist mit einer Gewindebohrung versehen, in die eine Klemmschraube eingeschraubt werden kann. Diese presst den Vorsprung der Seitenstütze gegen den gegenüber liegenden Klotz und spannt somit den Eckverbinder fest.

Die DE 198 16 950 A1 offenbart einen als Schaftrahmen bezeichneten Webschaft, dessen Schaftstäbe aus Aluminiumprofil oder Verbundmaterial bestehen. An seinem Ende ist ein im Querschnitt U-förmiges Hülsenelement angebracht, dessen Schenkel die Flachseiten des Schaftstabs übergreifen. Das Hülsenelement nimmt Befestigungsschrauben zum Anschluss eines Fortsatzes der Seitenstütze auf.

Die DE 101 16 813 B4 offenbart einen Webschaft mit einer Eckverbindung, die die Elastizität des Webschaftes nutzt. Dieser weist einen Längsschlitz auf, der sich ausgehend von einer in dem Ende des Webschafts ausgebildeten Tasche über eine gewisse Distanz längs in den Schaftstab erstreckt. Der Schaftstab enthält außerdem zwei als Führungselemente bezeichnete Spannklötze, die in einen Hohlraum des Schaftstabs eingesetzt und fest mit den Seitenwänden verbunden sind. Eine Spannschraube kann die beiden Spannklötze gegeneinander ziehen. Sie klemmen zwischen einander einen Fortsatz der Seitenstütze fest. Der in dem Schaftstab angebrachte Längsschlitz ermöglicht eine ganz geringfügige Bewegung der Spannklötze, um den Fortsatz der Seitenstütze festzuklemmen oder freizugeben.

Nach ähnlichem Prinzip arbeitet die Eckverbindung gemäß CH 427688 A. Auch hier wird ein an dem Ende des Schaftstabs angebrachter Längsschlitz dazu genutzt eine Spannbewegung der oberhalb bzw. unterhalb des Schlitzes stehenden Schenkel des Schaftstabs zu ermöglichen.

WO 2004/027134 A2 offenbart einen Webschaft gemäß dem Oberbegriff des Anspruchs 1.

Die vorgenannten Prinzipien stoßen auf Schwierigkeiten bei der Anwendung an Kunststoffschaftstäben, insbesondere faserverstärkten Stäben.

Es ist Aufgabe der Erfindung einen Eckverbinder für Leichtbauschaftstäbe anzugeben.

Diese Aufgabe wird mit dem Webschaft nach Anspruch 1 gelöst:
Der erfindungsgemäße Webschaft weist einen Leichtbauschaftstab aus einem faserverstärkten Kunststoffmaterial, beispielsweise mit Karbonfasern, auf. Es kann sich dabei um ein Vollprofil oder ein Hohlprofil handeln. Die zur Verstärkung vorgesehenen Fasern können Langfasern oder Kurzfasern sein. Sie können geordnet oder ungeordnet in dem Kunststoff angeordnet sein. Sie können als Gewebe, Gestricke, Rowings, Einzelfäden, Seile oder dergleichen angeordnet sein. Sie können sich zum Beispiel vorwiegend in Schaftlängsrichtung und/oder auch in anderen Richtungen erstrecken. Es kann sich um organische oder anorganische Fasern, Kohlenstofffasern oder dergleichen handeln. Die Fasern sind in eine Matrix, vorzugsweise eine Kunststoffmatrix oder auch Metallmatrix, bspw. in eine Magnesium-Aluminium-Metallmatrix eingebunden.

An dem Schaftstab ist eine Fassung angebracht, die zwei Flachkörper aufweist. Diese sind mit Abschnitten, vorzugsweise Endabschnitten der beiden Seitenflächen verklebt oder auf andere geeignete Weise flächenhaft verbunden. Die Flachkörper können bspw. Blechplatten, Kunststoffplatten oder dergleichen sein. Sie können eine einheitliche Dicke oder wechselnde Dicken aufweisen. Zum Beispiel können sich die Flachkörper von dem Ende des Schaftstabs weg zur Mitte hin verjüngen. Dies kann dazu beitragen, die an dem Eckverbinder wirkenden Kräfte großflächig und ohne lokale Sprünge auf den Schaftstab zu übertragen. Eine alternative Ausführungsform kommt mit nur einem Flachkörper aus. Dazu wird der Flachkörper in einem zu den Flachseiten des Schaftstabs planparallelen Schlitz im Schaftstab beidseitig verklebt.

Zwischen den beiden Flachkörpern sind ein erstes starres Anschlagelement und ein zweites, auf das erste Anschlagelement hin spannbares weiteres Anschlagelement angeordnet. Ein Spannmittel kann das zweite Anschlagelement gegen das erste Anschlagelement spannen. Zwischen beiden Anschlagelementen ist durch eine entsprechende Aussparung des Schaftstabs eine Tasche gebildet. In dieser Tasche kann ein sich von der Seitenstütze weg erstreckender zwischen den beiden Anschlagelementen aufgenommener Fortsatz festgespannt und so eine feste Verbindung zwischen dem Schaftstab und der Seitenstütze hergestellt werden. Weil der erste Anschlag starr und der zweite Anschlag federnd ausgebildet oder federnd, schwenkbar oder auf sonstige Weise wenigstens geringfügig beweglich gelagert ist, ist einerseits ein sicheres Spannen des Fortsatzes der Seitenstütze und somit eine sichere Befestigung wie andererseits auch eine starre Kopplung zwischen Seitenstütze und Schaftstab gegeben, wenn die Verbindung festgespannt ist. Das erste Anschlagelement und das zweite Anschlagelement sind vorzugsweise unabhängig voneinander an den Flachkörpern angeordnete Elemente. Alternativ dazu kann das erste Anschlagelement und das zweite Anschlagelement ein funktioneller Abschnitt eines einstückigen Einsatzes sein, welcher zwischen den Flachkörpern angeordnet ist.

Weiter ist es möglich, auf das zweite Anschlagelement gänzlich zu verzichten. Der Fortsatz der Seitenstütze kann mit einer Gewindebohrung versehen sein, in die ein Bolzen greift, der sich durch das erste Anschlagelement erstreckt. Das erste Anschlagelement liegt vorzugsweise auf der von der Seitenstütze weg weisenden Seite des Fortsatzes.

Die Erfindung verbindet mehrere Vorteile. Sie bietet ein Konzept zum sicheren Anschließen von Seitenstützen an Schaftstäbe aus Leichtbaumaterialien, die hinsichtlich lokaler Krafteinleitung durchaus empfindlich sein können. Solche Leichtbauschaftstäbe können bspw. aus faserverstärkten Kunststoffen als Vollkörper oder als Hohlkörper gebildet sein. Sie können auch aus Leichtmetall gebildet sein, insbesondere Aluminium- und/oder Magnesiumlegierungen, z.B. in Form entsprechend dünner Bleche, zwischen denen Schaumkörper, Wabenkörper oder dergleichen zur Verstärkung gehalten sein können. Es kann sich auch um Schaftstäbe aus Leichtmetall als Vollkörper oder als Hohlkörper handeln. Der erfindungsgemäße Eckverbinder kann bei Schaftstäben aller oben genannten und ähnlichen Arten angewendet werden.

Durch die unterschiedliche Ausbildung und/oder Anordnung der beiden Anschlagelemente wird eine Aufgabenteilung erreicht. Eines der Anschlagelemente dient zur Herstellung eines starren Kraftübertragungswegs zwischen den Seitenstützen und den Flachteilen während das andere Anschlagelement als Spannmittel dient.

Der Webschaft weist wenigstens abschnittsweise ebene Seitenflächen auf. Vorzugsweise sind die Flachkörper an ebenen Partien der Seitenflächen angeordnet. Wenn der Schaftstab jedoch mindestens eine nicht ebene Seitenfläche aufweist, ist es auch möglich, den Flachkörper an die entsprechende nicht ebene Seitenfläche anzupassen, indem er mit einer entsprechenden komplementären Form versehen ist.

Vorzugsweise sind die beiden Seitenflächen des Schaftstabs parallel zueinander orientiert. Der Schaftstab hat vorzugsweise einen Rechteckquerschnitt. Andere Querschnitte sind möglich.

Die Flachkörper können wie erwähnt Metallplatten sein. Insbesondere können sie Stahlplatten, Aluminiumplatten, Blechelemente oder ähnliches sein. Sie erstrecken sich vorzugsweise von einer Schmalseite des Schaftstabs zu seiner anderen. So wird eine großflächige Krafteinleitung erreicht. Die Metallplatten oder -bleche können mit dem Schaftstab flächenhaft verbunden, vorzugsweise verklebt sein. Vorzugsweise sind die Flachkörper an der den Schaftstab zugewandten Klebeseite mit mindestens einem vorzugsweisen mehreren Vorsprüngen, bspw. Leisten, Noppen oder dergleichen, versehen, deren Höhe die Dicke einer auszubildenden Klebefuge festlegt. Diese Erhebungen dienen als Abstandshaltermittel zur Qualitätssicherung bei der Herstellung der Klebeverbindung.

Die Flachkörper können sich bedarfsweise etwas über die Schmalseiten des Schaftstabs erstrecken. Dies ist jedoch nicht unbedingt nötig. Vorzugsweise lassen sie zumindest eine Schmalseite des Schaftstabs frei.

Beide Anschlagselemente weisen vorzugsweise unterschiedliche Längen auf. Insbesondere ragt das starr angeordnete Anschlagelement vorzugsweise weiter aus der Stirnseite des Schaftstabs heraus als das andere zum Spannen dienende Anschlagelement. Vorzugsweise überragen jedoch beide Anschlagelemente den Flachkörper. Mit diesem Konzept kann das starre Anschlagelement insbesondere zur Übertragung von Schubkräften dienen, die von der Seitenstütze auf den Schaftstab zu übertragen sind. Vorzugsweise übergreift das längere starre Anschlagelement zumindest einen Teil des Querschnitts der Seitenstütze.

Das erste Anschlagelement ist mit den Flachkörpern vorzugsweise starr zum Beispiel durch Kleben oder Schweißen verbunden. Es können dazu einzelne Schweißpunkte oder Schweißnähte, bspw. Laserschweißnähte vorgesehen sein. Auch kann zwischen dem Flachkörper und dem Anschlagelement eine mechanische Verbindung durch einen oder mehrere Niete, einen oder mehrere Schrauben oder sonstige formschlüssige Befestigungsmittel vorgesehen sein.

Das zweite Anschlagelement ist an zumindest einem Ende etwas beweglich. Diese Beweglichkeit kann erreicht werden, indem das Anschlagelement beweglich mit dem Flachkörper verbunden ist. Dazu können Schrauben, Niete oder dergleichen dienen. Es ist auch möglich, ein innen liegendes Ende des Anschlagelements mit einem oder beiden Flachkörpern zu verschweißen. Dazu können ein oder mehrere Schweißpunkte oder Schweißnähte dienen. Der sich von der Schweißstelle weg erstreckende Teil des Anschlagelements hat naturgegeben eine gewisse federnde Nachgiebigkeit, die genutzt werden kann, um die gewünschte geringe Beweglichkeit zu erreichen. Außerdem kann das Anschlagelement an einer oder mehreren Stellen eine Ausnehmung besitzen, um besser federn zu können.

Der Webschaft kann auf einen Schaftstab und eine oder zwei Seitenstützen reduziert sein. Solche Bauformen sind z.B. bei Webschäften anwendbar, die ein fest der Webmaschine zugeordnetes Unterteil und ein aus der Webmaschine herausnehmbares Oberteil aufweisen. Auch für solche reduzierten Webschäfte gelten alle oben beschriebenen Varianten. Vorzugsweise ist der Webschaft jedoch ein vollständiger rechteckiger Rahmen mit zwei Schaftstäben und zwei Seitenstützen.

Weitere Einzelheiten vorteilhafter Ausführungsformen der Erfindung sind Gegenstand der Zeichnung, der Beschreibung oder von Ansprüchen. Es zeigen:
Fig. 1 einen Webschaft in schematisierter Gesamtansicht;
Fig. 2 eine Eckverbindung zwischen einer Seitenstütze und einem Schaftstab des Webschafts nach Fig. 1;
Fig. 3 die Seitenstütze nach Fig. 2 in einer schematisierten Perspektivdarstellung;
Fig. 4 des Schaftstab nach Fig. 2 in einer gesonderten, teilweise aufgeschnittenen Darstellung;
Fig. 5 den Schaftstab nach Fig. 4 in einer abschnittsweisen Draufsicht und
Fig. 6 eine abgewandelte Ausführungsform des Schaftstabs in teilweiser aufgeschnittener Darstellung.

In Fig. 1 ist ein Webschaft 10 veranschaulicht, der zu einer nicht weiter veranschaulichten Webmaschine gehört. Er bildet einen rechteckigen Rahmen, in dem einzelne Weblitzen 11 angeordnet sind. Diese dienen der Führung nicht weiter veranschaulichter Kettfäden während des Webprozesses. Die Weblitzen 11 sind auf Litzentragschienen 12, 13 angeordnet, die im Vertikalabstand horizontal angeordnet sind. Die obere Litzentragschiene 12 ist an einem oberen Schaftstab 14 gehalten. Die untere Litzentragschiene 13 ist an einem unteren Schaftstab 15 gehalten. Der obere und der untere Schaftstab 14, 15 besteht jeweils aus einem geeigneten Leichtbaumaterial, z.B. faserverstärktem Kunststoff, dünnem wabenverstärkten Blech, einem dünnwandigen Aluminium-Extrusionsprofil oder dergleichen. Seitenstützen 16, 17 sind an die Enden der Schaftstäbe 14, 15 angeschlossen und bilden mit diesen einen rechteckigen Rahmen. Dieser vollführt während des Betriebs der Webmaschine eine auf- und niedergehende Bewegung. Zum Antrieb des Webschafts 10 dienen zumindest zwei Anschlüsse 18, 19, an die ein entsprechendes Antriebsgestänge angeschlossen ist, wobei sich diese Anschlüsse 18, 19, wie dargestellt, am Schaftstab oder auch an den Seitenstützen befinden können.

Zur Verbindung der Seitestützen 16, 17 mit den Schaftstäben 14, 15 sind Eckverbinder vorgesehen, von denen in Fig. 1 der obere linke durch einen gestrichelten Kreis hervorgehoben ist. Die nachfolgende Erläuterung der hier hervorgehobenen Eckverbindung 20 gilt entsprechend für die drei verbleibenden anderen Eckverbindungen sowie auch für Eckverbindungen von Webschäften, die z.B. nur einen Schaftstab und eine oder zwei Seitenstützen aufweisen.

Fig. 2 veranschaulicht die Eckverbindung 20 zwischen dem Schaftstab 14 und der Seitenstütze 16 exemplarisch. Der Schaftstab 14 besteht hier beispielsweise aus einem faserverstärkten Kunststoffmaterial in Vollprofilbauweise mit schlankem, rechteckigen Querschnitt. Dementsprechend weist er eine obere Schmalseite 21, eine untere Schmalseite 22 sowie zwei vorzugsweise, jedoch nicht zwingend, ebene Flachseiten 23, 24 auf (Fig. 5). Während die Schmalseiten 21, 22 in Gebrauch horizontal verlaufen, sind die Flachseiten 23, 24 im Gebrauch vertikal angeordnet. Der Querschnitt des Schaftstabs 14 kann homogen sein. Er kann jedoch auch angrenzend an die obere und/oder die untere Schmalseite 21 bzw. 22 mit einem Verstärkungsprofil, beispielsweise einem Metallhohlprofil, einem Kunststoffstabprofil oder anderem versehen sein.

Zu der Eckverbindung 20 gehört eine Fassung 25, die mit dem Schaftstab 14 fest verbunden ist. Im vorliegenden Ausführungsbeispiel gehören zu der Fassung 25 ein hinterer Flachkörper 26 und ein vorderer Flachkörper 27, die jeweils mit den Flachseiten 23, 24 fest verbunden sind. Die Flachkörper 26, 27 können im einfachsten Fall durch Blechplatten oder sonstige plattenförmige, beispielsweise aus Kunststoff bestehende Elemente, gebildet sein. Vorzugsweise bestehen die Flachkörper 26, 27 jedoch aus einem anderen Material oder einer anderen Materialzusammensetzung als der Schaftstab 14. Z.B. können die Flachkörper 26, 27 aus Aluminium oder Stahl bestehen. Die Flachkörper 26, 27 sind zur flächigen Verbindung mit dem Schaftstab 14 verklebt. Fig. 5 deutet die entsprechenden Klebefugen 28, 29 an. Diese erstrecken sich vorzugsweise jeweils vollflächig über den Flachkörper 26, 27. Die Flachkörper 26, 27 können kleine, nicht weiter veranschaulichte Vorsprünge, z.B. Noppen, aufweisen, die an der Flachseite 23, 24 anliegen und einen Klebespalt mit definierter Dicke festlegen.

Zu der Fassung 25 gehören, wie insbesondere Fig. 4 zeigt, außerdem ein erstes Anschlagelement 30 und ein zweites Anschlagelement 31. Die beiden Anschlagelemente 30, 31 sind mit den Flachkörpern 26, 27 verbunden, beispielsweise verschweißt oder verklebt. Das Anschlagelement 30 ist beispielsweise ein länglicher Metallstab mit Rechteckquerschnitt. Es kann jedoch auch ein Metallhohlprofil, ein U-Profil oder dergleichen Anwendung finden. In Fig. 4 ist eine Verbindungszone 32 mit Kreuzschraffur gekennzeichnet. In dieser Verbindungszone ist das Anschlagelement 30 mit dem Flachkörper 27 und an der verdeckten entsprechenden Seite mit dem Flachkörper 26 verbunden. Beispielsweise können zur Verbindung Schweißnähte vorgesehen sein, z.B. Laserschweißnähte. Andere Schweißverfahren, wie Punktschweißen, Widerstandsschweißen, Reibschweißen, Elektronenstrahlschweißen sowie Lötverfahren, z.B. Hartlötverfahren, sind ebenfalls möglich und anwendbar. Das Anschlagelement 30 ist starr und ragt über die stirnseitige Kante 33 des Flachkörpers 26 bzw. 27 hinaus. Das Anschlagelement 30 ist an der, wie Fig. 2 zeigt, von der Seitenstütze 16 abliegenden Seite der Fassung 25 angeordnet. Es übergreift dabei die innen liegende Kante der Seitenstütze 16 und kann somit den Querschnitt derselben wenigstens teilweise überragen. Auf diese Weise werden Schubkräfte der Seitenstütze reduziert, indem sie von dem Anschlagelement 30 aufgenommen und auf die Fassung 25 übertragen werden.

Das zweite Anschlagelement 31 ist vorzugsweise kürzer ausgebildet. Es ragt weniger weit über die Kante 33 hinaus. Außerdem ist es wenigstens geringfügig auf das Anschlagelement 30 hin bzw. von diesem weg beweglich. Dazu kann es wie Fig. 4 veranschaulicht lediglich in einer kleinen Zone 34 starr mit den Flachkörpern 26, 27 verbunden sein. Wiederum kann in dieser Zone 34 jedes geeignete Verbindungsmittel, wie Schweißpunkte, Schweißnähte, Lötpunkte, Lötflächen oder dergleichen, vorgesehen sein. Das erste Anschlagelement 30 und das zweite Anschlagelement 31 können auch Funktionsabschnitte eines ansonsten einstückig ausgebildeten Einsatzes sein.

Den beiden Anschlagelementen 30, 31 ist ein Spannmittel 35 zugeordnet, das dazu geeignet ist, das Anschlagelement 31 in Richtung auf das Anschlagelement 30 zu spannen. Das Spannmittel 35 kann beispielsweise ein Spannbolzen 36 sein. Dieser kann ein in dem oberen Anschlagelement 30 vorgesehenes vertikales Loch 37 durchgreifen und in eine fluchtende Gewindebohrung 38 des zweiten Anschlagelementes 31 eingeschraubt sein.

Der Schaftstab 14 ist im Bereich der Anschlagelemente 30, 31 mit Ausnehmungen 39, 40 sowie dazwischen mit einer weiteren Ausnehmung versehen, um eine Tasche 41 zu bilden. Diese dient der Aufnahme eines aus Fig. 3 ersichtlichen Fortsatzes 42 der Seitenstütze 16. Der Fortsatz 42 weist eine Höhe auf, die dem Abstand zwischen den Anschlagstücken 30, 31 entspricht. Er weist eine Dicke auf, die in etwa dem Abstand zwischen den Flachteilen 26, 27 entspricht. Der Fortsatz 42 ist an seinem freien Ende vorzugsweise etwas gerundet oder abgeschrägt. Er weist vorzugsweise einen Rechteckquerschnitt auf. Die Seitenstütze 16 ist in Nachbarschaft des Fortsatzes 42 an beiden Seiten mit einer Stufe 43, 44 oder Schulter versehen, die als Anschlag oder Anlagefläche für die Kante 33 dient. Die Kante 33 kann, wie es Fig. 2 andeutet, etwas über das stirnseitige Ende des Schaftstabs 14 hinausragen. In Nachbarschaft zu der Stufe 43, 44 ist in der Seitenstütze 16 eine Durchgangsbohrung 45 vorgesehen, durch die der Spannbolzen 36 finden kann. Alternativ dazu kann ein zusätzliches Anschlagelement für den Fortsatz 42 der Seitenstütze 16 in die Tasche 41 eingebracht werden, welches wie die Anschlagelemente 30, 31 von den Flachkörpern 26, 27 gehalten wird.

Ergänzend wird darauf hingewiesen, dass an der Seitenstütze 16 weitere Strukturen vorgesehen sein können, beispielsweise ein Fortsatz 46 zur axialen Lagesicherung einer der Litzentragschienen oder als Anschlag für die auf der Litzentragschiene sitzenden Weblitzen. Außerdem können die Anschlüsse 18, 19 direkt oder mittelbar an die Flachkörper 26, 27 angeschlossen sein, beispielsweise durch Schweißnähte oder wenn die Flachkörper sich entsprechend über die jeweilige Schmalseite des betreffenden Schaftstabs 14 oder 15 hinaus erstrecken, durch Nietverbindung oder ähnliches. Liegt das erste Anschlagelement 30 bündig an der Außenkante des Schaftstabs 14 an, so können die Anschlüsse 18, 19 auch direkt mit dem ersten Anschlagelement 30 verschraubt oder anderweitig verbunden sein.

Die in soweit beschriebene Eckverbindung 20 funktioniert wie folgt:
Zur Herstellung der Eckverbindung wird die Seitenstütze 16 mit ihrem Fortsatz 42 in die Tasche 41 eingefügt, bis die Stufen 43, 44 an der jeweiligen Kante 33 anliegen. Es wird dann der Spannbolzen 36 durch die Bohrungen 37, 45 geführt und in die Gewindebohrung 38 eingeschraubt. Durch Anziehen des Spannbolzens 36 wird das Anschlagelement 31 fest gegen den Vorsprung 42 und dieser wiederum fest gegen das Anschlagelement 30 gepresst. Die Eckverbindung ist nun betriebssicher hergestellt. Der Abstand zwischen der Gewindebohrung 38 und der Zone 34 sichert dabei eine gewisse geringe Beweglichkeit des Anschlagelements 31, die in Fig. 4 durch einen Doppelpfeil angedeutet ist. Die Beweglichkeit kann sich auf wenige zehntel Millimeter beschränken und ist ausreichend, um einer Seite ein leichtes Ein- und Ausführen des Fortsatzes 42 in die bzw. aus der Tasche 41 zu ermöglichen und andererseits den Fortsatz 42 sicher festspannen zu können.

Die Beweglichkeit kann erhöht werden, wenn das Anschlagelement 31 eine entsprechende Federzone 48 aufweist. Diese kann durch eine vorzugsweise der Zone 34 benachbarten Ausnehmung 49 gebildet sein, bei der der Querschnitt des Anschlagelements 31 geschwächt ist. Die Ausnehmung 49 kann, wie dargestellt, an der von der Tasche 41 abliegenden Seite oder auch an der der Tasche 41 zugewandten Seite des Anschlagelements 31 vorgesehen sein. Andere Maßnahmen zur Schwächung des Materialquerschnitts und somit zur Erhöhung der Elastizität, z.B. Bohrungen, sind ebenfalls möglich.

Fig. 6 veranschaulicht eine abgewandelte Ausführungsform der Fassung 25. Die Verbindung zwischen dem Anschlagelement 30 und den Flachkörpern 26, 27 kann wiederum durch jegliche stoffflüssige Verbindung, wie Schweißen, Löten, Kleben oder auch wie angedeutet durch Schraub- oder Nietverbindungen geschaffen sein. Die Verbindung zwischen dem Anschlagelement 31 und den Flachkörpern 26, 27 kann durch ein Gelenkscharnier 50 gebildet sein. Das Gelenkscharnier 50 kann z.B. durch einen sich zwischen den Flachkörpern 26, 27 erstreckenden Bolzen oder Stift gebildet sein, der eine Bohrung des Anschlagelements 31 durchgreift. Diese Bohrung steht quer zu der Kante 33. Der Stift kann Teil einer Schraube oder eines Niets sein. Alternativ kann der Stift in Bohrungen der Flachköper 26, 27 sitzen und mit diesen verpresst, verschweißt, vernietet oder sonst wie verbunden sein. Wiederum ist hier ohne Rücksicht auf die Elastizität des Anschlagelements 31 eine gewisse Beweglichkeit auf das Anschlagelement 30 hin bzw. von diesem weg gegeben. Die Funktion entspricht ansonsten der im Zusammenhang mit der Ausführungsform nach Fig. 4 beschriebenen.

Der erfindungsgemäße Webschaft weist mindestens einen vorzugsweise aus Leichtbaumaterial bestehenden Schaftstab 14 und mindestens eine Seitenstütze 16 auf. Diese sind über eine Eckverbindung 20 miteinander verbunden, die auf einer speziell ausgebildeten Fassung 25 beruht. Die Fassung 25 umfasst mindestens einen, vorzugsweise zwei Flachkörper 26, 27. Der mindestens eine Flachkörper 26 ist mit zwei Anschlagelementen 30, 31 verbunden, von denen eines ortsfest und das andere wenigstens geringfügig beweglich gehalten oder montiert ist. Die beiden Anschlagelemente 30, 31 überragen die stirnseitige Kante 33 des Flachkörpers 26 unterschiedlich weit. Zwischen beiden Anschlagelementen 30, 31 ist ein Spannmittel 35 wirksam, dass dazu dient, das kürzere Anschlagelement 31 auf das längere Anschlagelement 30 hin zu spannen, um zwischen den Anschlagelementen 30, 31 einen Fortsatz 42 der Seitenstütze 16 festzuklemmen. Der Flachkörper 26 überträgt Kräfte zwischen der Seitenstütze 16 und dem Schaftstab 14 großflächig auf diesem.

### Bezugszeichenliste:

- 10: Webschaft
- 11: Weblitzen
- 12, 13: Litzentragschienen
- 14: oberer Schaftstab
- 15: unterer Schaftstab
- 16: linke Seitenstütze
- 17: rechte Seitenstütze
- 18: linker Anschluss
- 19: rechter Anschluss
- 20: Eckverbindung
- 21: obere Schmalseite
- 22: untere Schmalseite
- 23: hintere Flachseite
- 24: vordere Flachseite
- 25: Fassung
- 26: hinterer Flachkörper
- 27: vorderer Flachkörper
- 28: Klebefuge am Flachkörper 26
- 29: Klebefuge am Flachkörper 27
- 30: erstes Anschlagelement
- 31: zweites Anschlagelement
- 32: Verbindungszone
- 33: Kante
- 34: Zone
- 35: Spannmittel
- 36: Spannbolzen
- 37: Loch
- 38: Gewindebohrung
- 39, 40: Ausnehmungen
- 41: Tasche
- 42: Fortsatz
- 43, 44: Stufe
- 45: Durchgangsbohrung
- 46: Fortsatz
- 47:
- 48: Federzone
- 49: Ausnehmung
- 50: Gelenkscharnier

## Patentansprüche

1. Webschaft (10),
mit einem Schaftstab (14), der in Leichtbauweise aufgebaut ist und zwei breite Seitenflächen (23, 24) und zwei Schmalflächen (21, 22) aufweist,
mit einer Seitenstütze (16), die an ein Ende des Schaftstabs (14) anzuschließen ist und dazu einen seitlich von ihr abstehenden Fortsatz (42) aufweist,
mit einer Fassung (25), die mindestens einen mit einem Abschnitt der beiden Seitenflächen (23, 24) flächig verbundenen Flachkörper (26) aufweist,
**dadurch gekennzeichnet, dass**
der Flachkörper (26) mit einem ersten, starren Anschlagelement (30) und einem in einem Abstand zu diesem angeordneten, in Richtung auf das starre Anschlagelement (30) hin spannbaren zweiten Anschlagelement verbunden ist,
wobei zwischen den Anschlagelementen eine Tasche (41) zur Aufnahme des Fortsatzes (42) ausgebildet ist, und
mit einem Spannmittel (35), um das zweite Anschlagelement (31) in Richtung auf das erste Anschlagelement (30) hin zu spannen.

2. Webschaft nach Anspruch 1, **dadurch gekennzeichnet, dass** der Schaftstab (14) wenigstens abschnittsweise ebene Seitenflächen (23, 24) aufweist.

3. Webschaft nach wenigstens einem der vorhergehenden Ansprüche, **dadurch gekennzeichnet, dass** die Seitenflächen (23, 24) parallel zueinander orientiert sind.

4. Webschaft nach wenigstens einem der vorhergehenden Ansprüche, **dadurch gekennzeichnet, dass** der Schaftstab (14) einen Rechteckquerschnitt aufweist.

5. Webschaft nach wenigstens einem der vorhergehenden Ansprüche, **dadurch gekennzeichnet, dass** der Flachkörper (26) eine Metallplatte ist.

6. Webschaft nach wenigstens einem der vorhergehenden Ansprüche, **dadurch gekennzeichnet, dass** der Flachkörper (26) sich von einer Schmalseite (21) zu der anderen Schmalseite (22) erstreckt.

7. Webschaft nach wenigstens einem der vorhergehenden Ansprüche, **dadurch gekennzeichnet, dass** der Flachkörper (26) zumindest eine der Schmalseiten (21, 22) frei lässt.

8. Webschaft nach wenigstens einem der vorhergehenden Ansprüche, **dadurch gekennzeichnet, dass** der Flachkörper (26) stirnseitig mit dem Schaftstab (14) abschließt.

9. Webschaft nach wenigstens einem der vorhergehenden Ansprüche, **dadurch gekennzeichnet, dass** die beiden Anschlagelemente (30, 31) unterschiedliche Längen aufweisen.

10. Webschaft nach wenigstens einem der vorhergehenden Ansprüche, **dadurch gekennzeichnet, dass** beide Anschlagelemente (30, 31) längs zu dem Schaftstab (14) orientiert sind und aus dem Schaftstab (14) heraus ragen.

11. Webschaft nach wenigstens einem der vorhergehenden Ansprüche, **dadurch gekennzeichnet, dass** die beiden Anschlagelemente (30, 31) den Flachkörper (26) überragen.

12. Webschaft nach wenigstens einem der vorhergehenden Ansprüche, **dadurch gekennzeichnet, dass** das erste Anschlagelement (30) starr mit dem Flachkörper (26) verbunden ist.

13. Webschaft nach wenigstens einem der vorhergehenden Ansprüche, **dadurch gekennzeichnet, dass** das zweite Anschlagelement (31) an nur einem Ende mit dem Flachkörper (26) verbunden ist.

14. Webschaft nach wenigstens einem der vorhergehenden Ansprüche, **dadurch gekennzeichnet, dass** das zweite Anschlagelement (31) beweglich mit dem Flachkörper (26) verbunden ist.

15. Webschaft nach wenigstens einem der vorhergehenden Ansprüche, **dadurch gekennzeichnet, dass** die Anschlagelemente (30, 31) mit dem Flachkörper (26) vernietet, verschraubt, verklebt, verlötet oder verschweißt sind.

## Claims

1. Herald frame (10),
with a heald frame rod (14), which is constructed in lightweight construction mode and has two wide side faces (23, 24) and two narrow faces (21, 22),
with a side support (16), which is to be connected to an end of the heald frame rod (14) and for this has an extension (42) projecting laterally therefrom,
with a mounting (25), which has at least one flat body (26) connected over the flat surface to a section of the two side faces (23, 24),
**characterised in that**
the flat body (26) is connected to a first, rigid stop element (30) and a second stop element, which is spaced therefrom and is capable of being tensioned towards the rigid stop element (30),
wherein a cavity (41) is configured between the stop elements to receive the extension (42), and
with a tensioning element (35) to tension the second stop element (31) towards the first stop element (30).

2. Heald frame according to claim 1, **characterised in that** the heald frame rod (14) has plane side faces (23, 24) at least in sections.

3. Heald frame according to at least one of the preceding claims, **characterised in that** the side faces (23, 24) are oriented parallel to one another.

4. Heald frame according to at least one of the preceding claims, **characterised in that** the heald frame rod (14) has a rectangular cross-section.

5. Heald frame according to at least one of the preceding claims, **characterised in that** the flat body (26) is a metal plate.

6. Herald frame according to at least one of the preceding claims, **characterised in that** the flat body (26) extends from one narrow side (21) to the other narrow side (22).

7. Heald frame according to at least one of the preceding claims, **characterised in that** the flat body (26) leaves at least one of the narrow sides (21, 22) free.

8. Heald frame according to at least one of the preceding claims, **characterised in that** the flat body (26) terminates on the face side with the heald frame rod (14).

9. Heald frame according to at least one of the preceding claims, **characterised in that** the two stop elements (30, 31) have different lengths.

10. Heald frame according to at least one of the preceding claims, **characterised in that** both stop elements (30, 31) are oriented longitudinally to the heald frame rod (14) and project out of the heald frame rod (14).

11. Heald frame according to at least one of the preceding claims, **characterised in that** the two stop elements (30, 31) project over the flat body (26).

12. Heald frame according to at least one of the preceding claims, **characterised in that** the first stop element (30) is rigidly connected to the flat body (26).

13. Heald frame according to at least one of the preceding claims, **characterised in that** the second stop element (31) is connected to the flat body (26) at only one end.

14. Healed frame according to at least one of the preceding claims, **characterised in that** the second stop element (31) is movably connected to the flat body (26).

15. Heald frame according to at least one of the preceding claims, **characterised in that** the stop elements (30, 31) are riveted, screwed, glued, soldered or welded to the flat body (26).

## Revendications

1. Lame de tissage (10),
comprenant une lamette (14) qui est réalisée en construction légère et qui présente deux surfaces latérales larges (23, 24) et deux surfaces étroites (21, 22),
comprenant un support latéral (16) qui est prévu pour être raccordé à une extrémité de la lamette (14) et qui, à cet effet, présente un prolongement (42) faisant saillie latéralement,
comprenant une monture (25) qui présente au moins un corps plat (26) relié à plat à une partie des deux surfaces latérales (23, 24),
**caractérisée en ce que** le corps plat (26) est relié à un premier élément de butée rigide (30) et à un deuxième élément de butée disposé à distance du premier et pouvant être tendu en direction de l'élément de butée rigide (30),
une poche (41) pour recevoir le prolongement (42) étant ménagée entre les éléments de butée, et
comprenant un moyen de tension (35) pour tendre le deuxième élément de butée (31) en direction du premier élément de butée (30).

2. Lame de tissage selon la revendication 1, **caractérisée en ce que** la lamette (14) présente au moins par endroits des surfaces latérales planes (23, 24).

3. Lame de tissage selon au moins l'une des revendications précédentes, **caractérisée en ce que** les surfaces latérales (23, 24) sont orientées parallèlement l'une à l'autre.

4. Lame de tissage selon au moins l'une des revendications précédentes, **caractérisée en ce que** la lamette (14) présente une section transversale rectangulaire.

5. Lame de tissage selon au moins l'une des revendications précédentes, **caractérisée en ce que** le corps plat (26) est une plaque métallique.

6. Lame de tissage selon au moins l'une des revendications précédentes, **caractérisée en ce que** le corps plat (26) s'étend d'un côté étroit (21) à l'autre côté étroit (22).

7. Lame de tissage selon au moins l'une des revendications précédentes, **caractérisée en ce que** le corps plat (26) laisse au moins un des côtés étroits (21, 22) libre.

8. Lame de tissage selon au moins l'une des revendications précédentes, **caractérisée en ce que** le corps plat (26) se termine frontalement en affleurement avec la lamette (14).

9. Lame de tissage selon au moins l'une des revendications précédentes, **caractérisée en ce que** les deux éléments de butée (30, 31) présentent des longueurs différentes.

10. Lame de tissage selon au moins l'une des revendications précédentes, **caractérisée en ce que** les deux éléments de butée (30, 31) sont orientés longitudinalement par rapport à la lamette (14) et dépassent de la lamette (14).

11. Lame de tissage selon au moins l'une des revendications précédentes, **caractérisée en ce que** les deux éléments de butée (30, 31) dépassent du corps plat (26).

12. Lame de tissage selon au moins l'une des revendications précédentes, **caractérisée en ce que** le premier élément de butée (30) est relié rigidement au corps plat (25).

13. Lame de tissage selon au moins l'une des revendications précédentes, **caractérisée en ce que** le deuxième élément de butée (31) est relié au corps plat (26) seulement à une extrémité.

14. Lame de tissage selon au moins l'une des revendications précédentes, **caractérisée en ce que** le deuxième élément de butée (31) est relié au corps plat (26) de manière mobile.

15. Lame de tissage selon au moins l'une des revendications précédentes, **caractérisée en ce que** les éléments de butée (30, 31) sont rivetés, vissés, collés, brasés ou soudés au corps plat (26).
